# FASCICULE DE BREVET EUROPEEN

(11) **EP 1 199 248 B1**
(45) Date de publication et mention de la délivrance du brevet: **12.05.2004**
(21) Numéro de dépôt: 01402607.4
(22) Date de dépôt: 09.10.2001
(51) Int. Cl.: B63B 3/10, B63G 13/00, B63B 7/08

(54) **Dispositif de protection par blindage d'un bateau pneumatique à flotteurs**
Panzerungsvorrichtung für ein aufblasbares Boot
Armour arrangement for an inflatable boat

(30) Priorité: 12.10.2000 FR 0013068
(43) Date de publication de la demande: 24.04.2002
(73) Titulaire: Sillinger S.A., 41500 Mer (FR)
(72) Inventeur: de Quatrebarbes, Ivan, 41500 Mer (FR)
(74) Mandataire: Thinat, Michel

(56) Documents cités:
- WO-A-01/64508
- WO-A-98/46422
- GB-A- 2 221 976
- US-A- 4 879 165
- US-A- 5 200 256
- US-A- 5 540 177
- US-A- 5 789 327
- US-A- 5 832 857
- US-A- 5 878 685

## Description

La présente invention concerne un bateau pneumatique à flotteurs équipé d'un dispositif de protection par blindage.

Diverses solutions ont déjà été proposées pour blinder des embarcations flottantes contre des armes d'épaule puissantes.

L'une de ces solutions consiste à utiliser un matériau de blindage en kevlar en tissu souple qui, bien que n'occasionnant pas de surcharge importante à l'embarcation, n'est pas suffisamment résistante aux impacts de munitions, par exemple de calibres de 7,62 OTAN, 5,56 OTAN, ou de 7,62 x 39.

Une autre solution connue consiste à utiliser un matériel de blindage à base de céramique ou d'un alliage de métal suffisamment résistant aux impacts de munitions, mais occasionnant, à cause de sa masse au mètre carré relativement élevée, une surcharge importante de l'embarcation.

En outre, les différents moyens utilisés jusqu'à maintenant pour fixer le dispositif de blindage à la coque de l'embarcation sont relativement complexes et onéreux.

US-A-5 540 177 révèle un bateau pneumatique à flotteurs équipé d'un dispositif de protection comprenant les caractéristiques du préambule de la revendication 1.

Cependant, le matériau des plaques de protection n'est pas conçu pour résister aux impacts de munitions.

La présente invention a pour but d'éliminer les inconvénients ci-dessus en proposant un bateau pneumatique à flotteurs équipé d'un dispositif de protection par blindage comprenant les caractéristiques de la revendication 1. Avantageusement, chaque plaque de blindage est fixée à la face externe du flotteur correspondant par deux sangles longitudinalement espacées entourant la plaque transversalement au flotteur en passant respectivement dans deux anneaux de renvoi fixés au flotteur sous la partie inférieure de la plaque, les deux extrémités libres de chaque sangle s'engageant dans deux anneaux de serrage fixés à la face interne du flotteur située à l'intérieur du bateau.

Chaque plaque de blindage est enfermée dans une housse en tissu et chaque sangle en tissu a son brin interne fixé par couture à la face interne de la housse venant en contact sur la face externe du flotteur et son brin externe est en contact avec la face externe de la housse.

De préférence, la housse est en tissu à base d'hypalon™ et de néoprène.

Les plaques de blindage adjacentes sont fixées les unes aux autres par des moyens de liaison détachables.

De préférence, chaque moyen de liaison de deux plaques de blindage adjacentes comprend une sangle s'étendant longitudinalement au flotteur et ayant l'une de ses extrémités fixée par couture à la face externe de la housse contenant l'une des deux plaques de blindage adjacentes tandis que l'extrémité opposée de la sangle s'engage dans deux anneaux de serrage solidaires de la face externe de l'autre plaque de blindage adjacente en traversant sa housse associée.

Chaque sangle de liaison de deux plaques de blindage adjacentes a son extrémité cousue à la housse dirigée vers l'avant du bateau et son extrémité opposée engagée dans les deux anneaux dirigée vers l'arrière de celui-ci.

Les plaques de blindage sont réalisées par moulage et épousent la forme extérieure du flotteur.

Avantageusement, les plaques de blindage descendent approximativement jusqu'à la limite de flottaison du bateau.

Chaque plaque de blindage est réalisée en un matériau composite à base de polyéthylène à fibres unidirectionnelles et de résine vynilester.

Le matériau composite comprend environ 80 % en poids de polyéthylène et environ 20 % en poids de résine.

Le matériau comporte avantageusement quatre couches de fibres de polyéthylène avec les fibres unidirectionnelles d'une couche orientées à 90° relativement aux fibres unidirectionnelles d'une couche adjacente.

Le matériau a une masse de 17 kg par m².

L'invention sera mieux comprise, et d'autres buts, caractéristiques, détails et avantages de celle-ci apparaîtront plus clairement dans la description explicative qui va suivre faite en référence aux dessins schématiques annexés donnés uniquement à titre d'exemple illustrant un mode de réalisation de l'invention et dans lesquels :
- La figure 1 est une vue de dessus d'un bateau pneumatique comportant le dispositif de blindage de l'invention ;
- La figure 2 est une vue de côté suivant la flèche II du bateau de la figure 1 ;
- La figure 3 est une vue partielle en perspective représentant de façon détaillée la fixation des plaques de blindage à un flotteur du bateau pneumatique ; et
- La figure 4 est une vue agrandie de la partie cerclée en IV de la figure 3.

En se reportant aux figures, la référence 1 désigne un bateau pneumatique du type à flotteurs comprenant dans le cas présent deux flotteurs latéraux 2 et un flotteur avant 3 de forme sensiblement courbée reliant les deux flotteurs latéraux 2. Les flotteurs 2, 3 peuvent être réalisés en une seule partie dans laquelle est insufflé de l'air comme cela est connu en soi.

Les flotteurs 2, 3 sont reliés entre eux, en leur partie inférieure, par une partie 4 formant plancher de transport de personnes.

Le bateau pneumatique 1 est mû par un moteur thermique (non représenté) situé à l'arrière du bateau.

En outre, les flotteurs 2, 3 peuvent être du type à enveloppes cylindriques ou boudins.

Selon l'invention, le bateau pneumatique 1 comprend un dispositif de protection par blindage des flotteurs 2, 3.

Ce dispositif de blindage est constitué par des plaques de blindage 5 amoviblement fixées de façon juxtaposée aux faces externes des flotteurs tout le long de ceux-ci.

Plus précisément, chaque plaque de blindage 5, qui est de préférence réalisée par moulage, épouse en partie la forme extérieure du flotteur correspondant et est fixée à celui-ci par deux sangles longitudinalement espacées 6 entourant chacune la plaque 5 transversalement au flotteur.

Chaque sangle de fixation 6 passe dans un anneau de renvoi 7 fixé au flotteur sous la partie inférieure de la plaque 5 et les deux extrémités libres des deux brins de la sangle situés de chaque côté de la plaque 5 s'engagent dans deux anneaux 8 parallèles proches l'un de l'autre de façon à permettre un serrage de la sangle par traction sur ses deux extrémités, comme cela est connu en soi.

Les deux anneaux 8 de serrage et de blocage des deux extrémités d'une sangle 6 sont fixés à la face interne du flotteur correspondant 2, 3 située à l'intérieur du bateau. Les extrémités libres des deux brins de la sangle 6 peuvent être rabattues sur la portion de brin extérieure de la sangle et y être maintenue par tout moyen approprié afin de ne pas pendre librement.

De préférence et comme représenté uniquement en figure 4, chaque plaque de blindage 5 est enfermée dans une housse 9 réalisée en un tissu à base d'hypalon™ et de néoprène en étant en contact serré et intime avec les faces externe et interne de la plaque de blindage 5. Dans ce cas, chaque sangle en tissu 6 est fixée par son brin interne à la face interne correspondante de la housse 9 en contact avec la face externe correspondante des flotteurs 2, 3 et, bien entendu, l'autre brin externe de la sangle 6 est en contact sur la face externe de la housse. Avantageusement, la housse a son tissu qui est fixé par collage à la plaque de blindage correspondante 5.

Les plaques de blindage adjacentes 5 sont fixées deux à deux les unes aux autres par un moyen de liaison détachable constitué par une sangle 10 s'étendant longitudinalement aux flotteurs 2, 3 et ayant l'une de ses extrémités fixée par couture à la face externe de la housse 9 contenant l'une des plaques de blindage adjacentes 5 tandis que l'extrémité opposée de la sangle 10 s'engage dans deux anneaux 11 solidaires de la face externe de l'autre plaque de blindage adjacente 5 en traversant la housse associée 9 de façon à bloquer par serrage, comme cela est connu en soi et représenté en figure 4, l'extrémité de la sangle 10 par traction sur celle-ci.

Bien entendu, en l'absence de housse, chaque sangle de liaison de deux plaques de blindage adjacentes 5 aura l'une de ses extrémités solidaire de l'une des deux plaques et son autre extrémité passant dans les deux anneaux de blocage 11 solidaires de l'autre plaque.

De préférence, les sangles 10 de liaison des plaques de blindage 5 sont situées au voisinage de la partie supérieure des plaques 5 afin d'être accessibles d'une personne se trouvant sur le bateau.

Comme représenté aux figures, les sangles de liaison 10 des plaques de blindage 5 qui sont fixées aux flotteurs latéraux 2, ont leurs extrémités fixées aux plaques correspondantes 5 situées vers l'avant, dans le sens de marche du bateau, tandis que les extrémités opposées des sangles fixées aux anneaux 11 sont dirigées vers l'arrière du bateau. Autrement dit, le serrage des sangles 11 s'effectue de l'avant à l'arrière du bateau dans le sens de défilement de l'eau lors du déplacement du bateau.

Les anneaux 7, 8 et 11 sont réalisés en acier inoxydable.

Les plaques de blindage 5 assurent une protection du bateau en partant approximativement du sommet des flotteurs 2, 3 et descendant, sur le côté du bateau, pratiquement jusqu'à la limite de flottaison de celui-ci.

A titre d'exemple, chaque plaque peut avoir une longueur d'environ d'un mètre et une largeur ou hauteur d'environ 40 cm.

Avantageusement, chaque plaque de blindage 5 est réalisée en un matériau composite à base de polyéthylène à fibres unidirectionnelles ne se croisant pas et de résine de préférence du type vynilester, avec le polyéthylène ayant une densité de 0,98. De préférence, le matériau composite comprend environ 80 % en poids de polyéthylène et environ 20 % en poids de résine.

Ce matériau peut comprendre quatre couches à fibres unidirectionnelles de polyéthylène reliées par la résine, chaque couche de polyéthylène ayant ses fibres unidirectionnelles orientées à 90 % par rapport aux fibres unidirectionnelles d'une couche adjacente.

A titre indicatif, le matériau composite peut avoir une épaisseur de 18 mm et une masse de 17 kg par m² de sorte que pour protéger la partie externe d'un bateau pneumatique d'une longueur de 6,40 m, il suffira d'utiliser 6,6 m² de ce matériau, ce qui se traduira par une surcharge du bateau pneumatique d'environ 113 kg.

Le dispositif de blindage ci-dessus décrit de l'invention assure une excellente résistance aux impacts de munitions d'un calibre de 7,62 OTAN, 5,56 OTAN et 7,62 x 39, sans surcharger le bateau comparativement au matériau de protection en céramique utilisé auparavant et qui surchargeait les embarcations d'une surcharge pratiquement trois fois supérieure à celle résultant du dispositif de blindage de l'invention. Autrement dit, les principales qualités du bateau pneumatique, à savoir sa légèreté, sa vitesse rapide de déplacement et sa stabilité sur l'eau, sont maintenues malgré la présence des plaques de blindage de l'invention. Enfin, les plaques de blindage logées dans leurs housses respectives peuvent être facilement montées sur les flotteurs du bateau et démontées de ceux-ci, sans nécessité d'outillage particulier, puisque l'opérateur n'a juste qu'à serrer ou desserrer les angles de fixation des housses aux ou des flotteurs.

## Revendications

1. Bateau pneumatique (1) à flotteurs (2, 3) avec dispositif de protection par blindage du bateau pneumatique (1) comprenant des plaques de blindage (5) fixées de façon juxtaposée aux faces externes des flotteurs (2,3) tout le long de ceux-ci et qui sont réalisées en un matériau léger, **caractérisé en ce que** le matériau des plaques de blindage (5) résiste aux impacts de munitions et **en ce que** chaque plaque de blindage (5) est amoviblement fixée à la face externe du flotteur correspondant (2,3) par au moins une sangle (6) entourant la plaque (5) transversalement au flotteur en passant dans un anneau de renvoi (7) fixé au flotteur sous la partie inférieure de la plaque (5) et dont les deux extrémités libres s'engagent dans deux anneaux de serrage (8) fixés à la face interne du flotteur située à l'intérieur du bateau (1).

2. Bateau pneumatique selon la revendication 1, **caractérisé en ce que** chaque plaque de blindage (5) est fixée à la face externe du flotteur correspondant par deux sangles longitudinalement espacées (6) entourant la plaque (5) transversalement au flotteur en passant respectivement dans deux anneaux de renvoi (7) fixés au flotteur sous la partie inférieure de la plaque (5), les deux extrémités libres de chaque sangle (6) s'engageant dans deux anneaux de serrage (8) fixés à la face interne du flotteur située à l'intérieur du bateau.

3. Bateau pneumatique selon la revendication 1 ou 2, **caractérisé en ce que** chaque plaque de blindage (5) est enfermée dans une housse en tissu (9) et chaque sangle en tissu (6) a son brin interne fixé par couture à la face interne de la housse (9) venant en contact sur la face externe du flotteur et son brin externe est en contact avec la face externe de la housse.

4. Bateau pneumatique selon la revendication 3, **caractérisé en ce que** la housse (9) est en tissu à base d'hypalon™ ou de néoprène.

5. Bateau pneumatique selon l'une des revendications précédentes, **caractérisé en ce que** les plaques de blindage adjacentes (5) sont fixées les unes aux autres par des moyens de liaison détachables (10).

6. Bateau pneumatique selon la revendication 5, lorsque considérée en combinaison avec la revendication 4 ou 5, **caractérisé en ce que** chaque moyen de liaison de deux plaques de blindage adjacentes (5) comprend une sangle (10) s'étendant longitudinalement au flotteur et ayant l'une de ses extrémités fixée par couture à la face externe de la housse (9) contenant l'une des deux plaques de blindage adjacentes tandis que l'extrémité opposée de la sangle (10) s'engage dans deux anneaux de serrage (11) solidaires de la face externe de l'autre plaque de blindage adjacente en traversant sa housse associée (9).

7. Bateau pneumatique selon la revendication 6, **caractérisé en ce que** chaque sangle de liaison (10) de deux plaques de blindage adjacentes (5) a son extrémité cousue à la housse (9) dirigée vers l'avant du bateau et son extrémité opposée engagée dans les deux anneaux (11) dirigée vers l'arrière de celui-ci.

8. Bateau pneumatique selon l'une des revendications précédentes, **caractérisé en ce que** les plaques de blindage (5) sont réalisées par moulage et épousent la forme extérieure du flotteur (2, 3).

9. Bateau pneumatique selon l'une des revendications précédentes, **caractérisé en ce que** les plaques de blindage (5) descendent approximativement jusqu'à la limite de flottaison du bateau (1).

10. Bateau pneumatique selon l'une des revendications précédentes, **caractérisé en ce que** chaque plaque de blindage (5) est réalisée en un matériau composite à base de polyéthylène à fibres unidirectionnelles et de résine vynilester.

11. Bateau pneumatique selon la revendication 10, **caractérisé en ce que** le matériau composite comprend environ 80 % en poids de polyéthylène et environ 20 % en poids de résine.

12. Bateau pneumatique selon la revendication 10 ou 11, **caractérisé en ce que** le matériau comporte quatre couches de fibres de polyéthylène avec les fibres unidirectionnelles d'une couche orientées à 90° relativement aux fibres unidirectionnelles d'une couche adjacente.

13. Bateau pneumatique selon l'une des revendications 10 à 12, **caractérisé en ce que** le matériau a une masse de 17 kg par m².

## Patentansprüche

1. Schlauchboot (1) mit Schwimmern (2, 3) und mit einer Panzerungsschutzvorrichtung für das Schlauchboot (1), die Panzerplatten (5) enthält, welche an den Außenseiten der Schwimmer (2, 3) entlang derselben nebeneinanderliegend befestigt und aus einem leichten Material hergestellt sind, **dadurch gekennzeichnet, dass** das Material der Panzerplatten (5) resistent gegen Munitionseinschläge ist und dass jede Panzerplatte (5) an der Außenseite des entsprechenden Schwimmers (2, 3) über zumindest einen Gurt (6) abnehmbar befestigt ist, der die Platte (5) quer zum Schwimmer umgibt, indem er durch einen Umlenkring (7) tritt, der am Schwimmer unter dem unteren Teil der Platte (5) befestigt ist, und dessen beide freie Enden in zwei Klemmringe (8) eingreifen, die an der innerhalb des Bootes (1) liegenden Innenseite des Schwimmers befestigt sind.

2. Schlauchboot nach Anspruch 1, **dadurch gekennzeichnet, dass** jede Panzerplatte (5) an der Außenseite des entsprechenden Schwimmers über zwei in Längsrichtung beabstandete Gurte (6) befestigt ist, welche die Platte (5) quer zum Schwimmer umgeben, indem sie durch zwei jeweilige Umlenkringe (7) treten, die am Schwimmer unter dem unteren Teil der Platte (5) befestigt sind, wobei die beiden freien Enden eines jeden Gurts (6) in zwei Klemmringe (8) eingreifen, die an der innerhalb des Bootes liegenden Innenseite des Schwimmers befestigt sind.

3. Schlauchboot nach Anspruch 1 oder 2, **dadurch gekennzeichnet, dass** jede Panzerplatte (5) in einer Gewebehülle (9) eingeschlossen ist und jeder Gewebegurt (6) mit seinem inneren Trum an der Innenseite der Hülle (9) angenäht ist und mit der Außenseite des Schwimmers in Kontakt gelangt, wobei sein äußerer Trum mit der Außenseite der Hülle in Kontakt steht.

4. Schlauchboot nach Anspruch 3, **dadurch gekennzeichnet, dass** die Hülle (9) aus Gewebe auf Basis von Hypalon™ oder Neopren besteht.

5. Schlauchboot nach einem der vorangehenden Ansprüche, **dadurch gekennzeichnet, dass** die aneinandergrenzenden Panzerplatten (5) über ablösbare Verbindungsmittel (10) aneinander befestigt sind.

6. Schlauchboot nach Anspruch 5 in Kombination mit Anspruch 4 oder 5, **dadurch gekennzeichnet, dass** jedes Verbindungsmittel zweier aneinandergrenzender Panzerplatten (5) einen Gurt (10) enthält, der längs zum Schwimmer verläuft und mit seinem einen Ende an der Außenseite der Hülle (9) angenäht ist, welche die eine der beiden aneinandergrenzenden Panzerplatten enthält, während das entgegengesetzte Ende des Gurts (10) in zwei fest mit der Außenseite der anderen angrenzenden Panzerplatte verbundene Klemmringe (11) eingreift, indem es deren zugeordnete Hülle (9) durchsetzt.

7. Schlauchboot nach Anspruch 6, **dadurch gekennzeichnet, dass** jeder Verbindungsgurt (10) zweier aneinandergrenzender Panzerplatten (5) mit seinem an der Hülle (9) angenähten Ende zum vorderen Bereich des Bootes gerichtet ist und mit seinem in die beiden Ringe (11) eingreifenden entgegengesetzten Ende zum hinteren Bereich desselben gerichtet ist.

8. Schlauchboot nach einem der vorangehenden Ansprüche, **dadurch gekennzeichnet, dass** die Panzerplatten (5) durch Formung hergestellt sind und sich an die äußere Form des Schwimmers (2, 3) anschmiegen.

9. Schlauchboot nach einem der vorangehenden Ansprüche, **dadurch gekennzeichnet, dass** die Panzerplatten (5) annähernd bis zur Wasserlinie des Bootes (1) hinunterreichen.

10. Schlauchboot nach einem der vorangehenden Ansprüche, **dadurch gekennzeichnet, dass** jede Panzerplatte (5) aus einem Verbundmaterial auf Basis von Polyethylen mit unidirektionalen Fasern und Vinylesterharz hergestellt ist.

11. Schlauchboot nach Anspruch 10, **dadurch gekennzeichnet, dass** das Verbundmaterial etwa 80 Gew.-% Polyethylen und etwa 20 Gew.-% Harz enthält.

12. Schlauchboot nach Anspruch 10 oder 11, **dadurch gekennzeichnet, dass** das Material vier Lagen aus Polyethylenfasern enthält, wobei die unidirektionalen Fasern einer Lage unter 90° zu den unidirektionalen Fasern einer angrenzenden Lage ausgerichtet sind.

13. Schlauchboot nach einem der Ansprüche 10 bis 12, **dadurch gekennzeichnet, dass** das Material eine Masse von 17 kg/m² hat.

## Claims

1. Inflatable boat (1) with floats (2, 3) and with protective armour comprising armour panels (5) of lightweight material fastened side by side to the outer faces of the floats (2, 3) over their entire length, **characterized in that** the material of the armour panels (5) is resistant to ammunition impact and **in that** each armour panel (5) is removably fastened to the outer face of the corresponding float (2, 3) by at least one strap (6) surrounding the panel (5) transversely with respect to the float by looping the strap (6) through a lashing ring (7) attached to the float below the lower edge of the panel (5) and threading both its free ends through two jamming rings (8) attached to the inner face of the float inside the boat (1).

2. Inflatable boat according to Claim 1, **characterized in that** each armour panel (5) is fastened to the outer face of the corresponding float by two straps (6) that are spaced apart longitudinally and surround the panel (5) transversely with respect to the float by respectively looping the straps (6) through two lashing rings (7) attached to the float below the lower edge of the panel (5) and threading both free ends of each strap (6) through two jamming rings (8) attached to the inner face of the float inside the boat.

3. Inflatable boat according to Claim 1 or Claim 2, **characterized in that** each armour panel (5) is enclosed in a fabric cover (9) and each webbing strap (6) has its inner strand fastened by stitching to the inner face of the cover (9) coming in contact with the outer face of the float, and its outer strand in contact with the outer face of the cover.

4. Inflatable boat according to Claim 3, **characterized in that** the cover (9) is made of hypalon™-based or neoprene-based fabric.

5. Inflatable boat according to any one of the preceding claims, **characterized in that** the adjacent armour panels (5) are fastened to one another by detachable ties (10).

6. Inflatable boat according to Claim 5 considered in combination with Claim 4 or 5 [*sic*], **characterized in that** each tie between two adjacent armour panels (5) comprises a strap (10) extending longitudinally with respect to the float and having one of its ends fastened by stitching to the outer face of the cover (9) containing one of the two adjacent armour panels whilst the opposite end of the strap (10) is threaded through two jamming rings (11) embedded in the outer face of the other adjacent armour panel and passing through its associated cover (9).

7. Inflatable boat according to Claim 6, **characterized in that** each strap (10) tying two adjacent armour panels (5) has the end which is stitched to the cover (9) directed towards the bow of the boat, and the opposite end which is threaded through the two rings (11) directed towards the stern.

8. Inflatable boat according to any one of the preceding claims, **characterized in that** the armour panels (5) are made by moulding and marry the outer shape of the float (2, 3).

9. Inflatable boat according to any one of the preceding claims, **characterized in that** the armour panels (5) reach down approximately to the waterline of the boat (1).

10. Inflatable boat according to any one of the preceding claims, **characterized in that** each armour panel (5) is made of a composite material based on polyethylene with unidirectional fibres and vinyl ester resin.

11. Inflatable boat according to Claim 10, **characterized in that** the composite material comprises approximately 80% by weight of polyethylene and approximately 20% by weight of resin.

12. Inflatable boat according to Claim 10 or Claim 11, **characterized in that** the material comprises four layers of polyethylene fibres, with the unidirectional fibres of a layer orientated at 90° to the unidirectional fibres of an adjacent layer.

13. Inflatable boat according to any one of Claims 10 to 12, **characterized in that** the material has a weight of 17 kg per m².
